# EUROPÄISCHE PATENTSCHRIFT

(11) **EP 0 843 880 B1**
(45) Veröffentlichungstag und Bekanntmachung des Hinweises auf die Patenterteilung: **14.04.1999**
(21) Anmeldenummer: 96927610.4
(22) Anmeldetag: 26.07.1996
(51) Int. Cl.: H01F 5/02

(54) **SPULENTRÄGER**
COIL SUPPORT
SUPPORT DE BOBINE

(30) Priorität: 12.08.1995 DE 19529725
(43) Veröffentlichungstag der Anmeldung: 27.05.1998
(73) Patentinhaber: Continental Teves AG & Co. oHG, 60488 Frankfurt (DE)
(72) Erfinder: ZAVISKA, Dalibor, D-65760 Eschborn (DE)
(86) Internationale Anmeldenummer: EP9603304
(87) Internationale Veröffentlichungsnummer: WO9707516

(56) Entgegenhaltungen:
- EP-A- 0 343 497
- FR-A- 2 177 041
- GB-A- 2 148 603
- US-A- 4 473 811

## Beschreibung

Die Erfindung betrifft einen Spulenträger zur Aufnahme von wenigstens einem Spulendraht eines Elektromagneten, insbesondere zur Verwendung für Elektromagnetventile, nach dem Oberbegriff des Patentanspruchs 1 und geht aus von GB-A-2 148 603.

Aus der DE 41 41 546 Al ist bereits ein Spulenträger zur Aufnahme eines Spulendrahtes für einen Elektromagneten bekannt, wobei der Spulenträger aus einem hohlzylinderförmigen Trägerteil besteht, dessen Enden mit scheibenförmigen Anschlägen versehen sind. Hierdurch ist die Höhe der Drahtspule als auch der Innen- und Außendurchmesser anhand der Dimensionierung des Trägerteils festgelegt.

Die GB-A-2 148 603 offenbart einen Spulenträger, dessen Trägerteil in seinem Durchmesser mehrere Abstufungen aufweist, die den Spulendraht mit unterschiedlichen Wickellagen begrenzen und an denen der Spulendraht zwangsgeführt ist.

Aus der EP-A-0 343 497 ist ein Spulenträger bekannt, dessen Trägerteil zur Aufnahme und zur seitlichen Ablenkung des Spulendrahtes mehrere nebeneinander angeordnete Ringnuten aufweist, die als Nutversatz abgekröpft sind, wobei der Nutversatz einen gleichartigen Ablenkungswinkel gegenüber dem nächstqelegenen Nutversatz aufweist.

In besonderen Anwendungsfällen ist es jedoch erforderlich, die Anzahl der Spulendrahtwicklungen über die Höhe des hohlzylinderförmigen Trägerteils variieren zu können, ohne das sich in den Wickellagen Fehlstellen bilden, die zu einer Funktionsbeeinträchtigung führen.

Diese Aufgabenstellung wird für einen Spulenträger der eingangs genannten Art durch die kennzeichnenden Merkmale des Patentanspruchs 1 gelöst.

Die von Anspruch 1 abhängigen weiteren Unteransprüche weisen zweckmäßige Ausgestaltungsformen der Erfindung auf, wobei die Erfindung im nachfolgenden anhand einer Zeichnung erläutert wird.

Die Figur 1 zeigt eine Ausführungsform des stark vergrößert dargestellten Spulenträgers, der insbesondere für Elektromagnetventile Verwendung finden kann, bestehend aus einem hohlzylinderförmigen Trägerteil 1, dessen Enden mit scheibenförmigen Anschlägen 8 versehen sind, die die Spule nach vollständigem Aufwickeln des Spulendrahtes 2 in ihrer axialen Lage begrenzen. Das Trägerteil 1 weist auf etwa der halben Wickellänge des Spulendrahtes 2 eine Abstufung 3 des Außendurchmessers auf, die nach mehreren Wickellagen von dem Spulendraht 2 gleichmäßig überdeckt wird, wenn nach Auffüllen der Ringnuten 6 der Wickellagendurchmesser im Abschnitt des Trägerteils 1 mit dem kleineren Außendurchmesser den größeren Außendurchmesser erreicht hat. Zum Aufwickeln des Spulendrahtes 2 auf das Trägerteil 1 weist die Abstufung 3 eine Aussparung 4 auf, die den Spulendraht 2 in der gewünschten Wickelrichtung führt. Die Aussparung 4 ist von einem an der Abstufung 3 radial umlaufenden Bund 5 begrenzt. Das Trägerteil 1 ist mit einer Vielzahl von parallel nebeneinander angeordneten Ringnuten 6 versehen, wobei am großen Außendurchmesser des Trägerteils 1 mehrere nebeneinander angeordnete Ringnuten 6 mit Abkröpfungen jeweils in Form eines Nutversatzes 7 versehen sind, in denen der Spulendraht 2 während des Wickelvorganges eine seitliche Ablenkung erfährt. Jeder Nutversatz 7 weist einen nach Größe und Richtung gleichartigen Ablenkungswinkel alpha gegenüber dem jeweils benachbarten Nutversatz 7 auf. Aus der Zeichnung ist ersichtlich, daß die Nutversätze 7 fluchtend zueinander ausgerichtet sind, wobei auch die Aussparung 4 an der Abstufung 3 in der Fluchtungsebene XY der Nutversätze 7 gelegen ist. Die Nutversätze 7 befinden sich im Bereich des den größeren Wirkdurchmesser aufweisenden Trägerteils. Zur Verdeutlichung des konstruktiven Aufbaus des Trägerteils 1 ist in der Abbildung ausschließlich eine erste Wickellage des Spulendrahtes 2 abschnittsweise dargestellt, wobei aus der Zeichnung hervorgeht, daß der Spulendraht 2 im Bereich des seitlich zur Spulenlängsachse gerichteten Nutversatzes 7 erzwungenermaßen der Richtungsablenkung am Trägerteil 1 folgt, so daß mit zunehmender Windungsanzahl des Spulendrahtes 2 entlang den Ringnuten 6 eine gleichsinnige, parallele Ausrichtung über der Längsachse des Trägerteils 1 erfolgt. Hierdurch ist auch bei kleinen Lagetoleranzen des Spulendrahtes am Trägerteil 1 und bei einer relativ schmalen Aussparung 4 an der Abstufung 3 eine sichere Führung des Spulendrahtes 2 gewährleistet. Die vorgeschlagene Erfindung ermöglicht somit auch bei verschiedenen Durchmessern des Spulendrahtes 2 und/oder bei unterschiedlichen Drahtzugkräften während des Wickelvorganges eine Zwangsführung des Spulendrahtes 2 direkt zur Aussparung 4, so daß eine gleichmäßige Wickeldichte des Spulendrahtes 2 über alle Wickellagen im Bereich der Abstufung 3 gewährleistet ist. Der Bund 5 begünstigt hierbei die Zwangsführung und damit die Ablenkung des Spulendrahtes 2 in Richtung des Trägerteils 1 mit dem geringereren Außendurchmesser, da der Bund 5 gleichfalls im Bereich der Aussparung 4 mit äquivalent zum Nutversatz 7 ausgerichteten seitlichen Führungsschrägen versehen ist. Für den Erfindungsgegenstand ist es deshalb von Bedeutung, daß zur Einhaltung gleichmäßig gewickelter Spulendrähte 2 über nahezu alle Wickellagen bereits zu Beginn des Wickelvorgangs am größeren Nenndurchmesser des Trägerteils 1 eine Ablenkung des Spulendrahtes 2 kontinuierlich in Richtung auf die Aussparung 4 erfolgt. Gut zu erkennen ist dabei in der Darstellung nach Figur 1 die gleichmäßige Führung der Spulendrähte 2 als auch der Ringnuten 6 entlang der Fluchtungsebene XY, die sich in einem spitzen Winkel zur Trägerlängsachse in Richtung der Aussparung 4 erstreckt. Damit weisen alle Ringnuten 6 einen gleichmäßigen Nutversatz 7 auf, der graphisch durch den Ablenkungswinkel alpha verdeutlicht ist und die Abweichung (Versatz) einer radial am Trägerteil 1 umlaufenden Rille zur Querachse des Trägerteils 1 charakterisiert.

### Bezugszeichenliste

- 1: Trägerteil
- 2: Spulendraht
- 3: Abstufung
- 4: Aussparung
- 5: Bund
- 6: Ringnut
- 7: Nutversatz
- 8: Anschlag

## Patentansprüche

1. Spulenträger zur Aufnahme von wenigstens einem Spulendraht (2) eines Elektromagneten, insbesondere zur Verwendung für Elektromagnetventile, bestehend aus einem hohlzylinderförmigen, mit einer Vielzahl von parallel nebeneinander angeordneten Ringnuten (6) versehenen Trägerteil(1), dessen Enden mit Anschlägen (8) versehen sind, die die Spule in ihrer axialen Lage begrenzen, mit einer Abstufung (3) des Trägerteils (1) in seinem Durchmesser, die durch den Spulendraht (2) mit unterschiedlichen Wikkellagen begrenzt ist und an der der Spulendraht (2) zwangsgeführt ist, mit einer an der Abstufung (3) angebrachten Aussparung (4), in der der Spulendraht (2) geführt ist, und mit einem an der Abstufung (3) radial umlaufenden Bund (5), der die Aussparung (4)begrenzt, dadurch **gekennzeichnet,**
daß mehrere nebeneinander angeordnete Ringnuten (6) mit Abkröpfungen jeweils in Form eines Nutversatzes (7) versehen sind, wodurch der Spulendraht (2) eine seitliche Ablenkung erfährt,
daß jeder Nutversatz (7) einen nach Größe und Richtung gleichartigen Ablenkungswinkel (alpha) gegenüber dem nächstgelegenen Nutversatz (7) aufweist,
daß die Nutversätze (7) zueinander fluchtend ausgerichtet sind.

2. Spulenträger nach Anspruch 1 , dadurch **gekennzeichnet,** daß die Aussparung (4) in einer Fluchtungsebene (XY) mehrerer Nutversätze (7) gelegen ist.

3. Spulenträger nach Anspruch 1 , dadurch **gekennzeichnet,** daß das Trägerteil (1) im Bereich des größeren Außendurchmessers die mit dem Nutversatz (7) angeordneten Ringnuten (6) aufweist.

## Claims

1. Coil support for accommodating at least one coil wire (2) of an electromagnet, more particularly for use in electromagnetic valves, including a hollow-cylinder-shaped support part (1) including a large number of annular grooves (6) arranged in parallel side by side and having ends which are provided with stops (8) defining the coil in its axial position, the support part (1) having a step (3) in its diameter which is bounded by the coil wire (2) with different winding layers and on which the coil wire (2) is guided, including a recess (4) on the step (3) in which the coil wire (2) is guided, and including a radially circumferential collar (5) on the step (3) which bounds the recess (4),
**characterized** in that
a plurality of annular grooves (6) arranged side by side include crank portions, each configured as a groove offset (7), with the result that the coil wire (2) is deflected laterally,
each groove offset (7) has an angle of deflection (alpha) identical in size and direction with respect to the closest adjacent groove offset (7),
the groove offsets (7) are in alignment to each other.

2. Coil support as claimed in claim 1,
**characterized** in that the recess (4) is positioned in a plane of alignment (XY) of several groove offsets (7).

3. Coil support as claimed in claim 1,
**characterized** in that the support part (1) in the area of the larger outside diameter includes the annular grooves (6) arranged with the groove offset (7).

## Revendications

1. Support de bobine pour recevoir au moins un fil à bobiner (2) d'un électroaimant, à utiliser notamment pour des soupapes électromagnétiques, constitué d'un élément porteur (1) en forme de cylindre creux, qui est pourvu d'une pluralité de rainures annulaires (6) juxtaposées parallèlement entre elles et dont les extrémités sont pourvues de butées (8) qui délimitent la position axiale de la bobine, avec un gradin (3) du diamètre de l'élément porteur (1), qui est délimité par des nombres différents de couches d'enroulement du fil à bobiner (2) et contre lequel le fil à bobiner (2) est guidé de manière forcée, avec un évidement (4), pratiqué dans le gradin (3) et dans lequel est guidé le fil à bobiner (2), et avec un collet (5), qui fait radialement le tour du gradin (3) et délimite l'évidement (4),
**caractérisé**
en ce que plusieurs rainures annulaires (6) juxtaposées sont pourvues de coudes, chacun sous la forme d'un déport de rainure (7), de sorte que le fil à bobiner (2) subit une déviation latérale,
en ce que chaque déport de rainure (7) présente un angle de déviation (a), de valeur et de direction toujours les mêmes, par rapport au déport de rainure (7) immédiatement consécutif,
et en ce que les déports de rainure (7) sont orientés en alignement mutuel.

2. Support de bobine selon la revendication 1, **caractérisé** en ce que l'évidement (4) est situé dans un plan d'alignement (XY) de plusieurs déports de rainure (7).

3. Support de bobine selon la revendication 1, **caractérisé** en ce que l'élément porteur (1) est pourvu dans sa région de plus grand diamètre extérieur des rainures annulaires (6) disposées avec le déport de rainure (7).
